# EUROPÄISCHE PATENTANMELDUNG

(11) **EP 4 717 859 A1**
(43) Veröffentlichungstag der Anmeldung: **01.04.2026**
(21) Anmeldenummer: 25200693.7
(22) Anmeldetag: 08.09.2025
(51) Int. Cl.: E05B 63/14, E05B 63/16, E05B 63/20, E05B 65/00, E05C 9/02, E05C 9/18

(54) **SCHLOSSVORRICHTUNG FÜR KINDERGÄRTEN**

(30) Priorität: 26.09.2024 DE 102024127884
(71) Anmelder: ASSA ABLOY Sicherheitstechnik GmbH, 72458 Albstadt (DE)
(72) Erfinder: Hennecke, Gerhard, 42555 Velbert (DE)
(74) Vertreter: Louis Pöhlau Lohrentz

(57) **Zusammenfassung**

Es wird eine Schlossvorrichtung (2) für eine Tür (1) oder ein Fenster eines Gebäudes vorgeschlagen, umfassend ein erstes Schloss (3) mit einem Riegelelement (35, 37) sowie ein zweites Schloss (4) mit einer drückerbetätigbaren Schlossnuss (42), welches oberhalb des ersten Schlosses (3) angeordnet ist, und mit einer Verbindungsstange (22), um eine Öffnungsbewegung und/oder eine Schließbewegung zwischen dem ersten Schloss (3) und dem zweiten Schloss (4) zu übertragen.

Um bei einer hohen Funktionssicherheit ein dichtes Schließen der Türen oder Fenster zu ermöglichen, wird vorgeschlagen, dass das erste Schloss (3) eine verschiebbar gelagerte Schieberplatte (33) aufweist, die mit dem Riegelelement (35, 37) zusammenwirkt, um dieses zwischen einer Offenstellung und einer Verriegeltstellung zu betätigen, und dass auch das zweite Schloss (4) eine verschiebbar gelagerte Schieberplatte (43) und ein Riegelelement (44) aufweist, wobei die zweite Schieberplatte (43) das Riegelelement (44) zwischen einer Offenstellung und einer Verriegeltstellung betätigt oder schaltet.

## Beschreibung

Die Erfindung betrifft eine Schlossvorrichtung für eine Tür oder ein Fenster eines Gebäudes mit den Merkmalen des Oberbegriffs des Anspruchs 1.

Für Türen in Kindergärten oder ähnlichen Einrichtungen gelten die Anforderungen, dass Kinder die Türen nicht alleine öffnen können. Dadurch wird verhindert, dass Kinder den Kindergarten unbeaufsichtigt verlassen können. In der Praxis wird dies dadurch umgesetzt, dass der Türdrücker so hoch angebracht wird, dass Kinder den Türdrücker nicht erreichen können.

Eine entsprechende Schlossvorrichtung ist aus der EP 2 466 044 B1 bekannt. Dort ist ein erstes Schloss mit Riegelelementen vorgesehen sowie ein zweites Schloss mit einer drückerbetätigbaren Schlossnuss, welches oberhalb des ersten Schlosses angeordnet ist. Das zweite Schloss wird mit einem Türdrücker versehen und ist über eine Verbindungsstange mit dem ersten Schloss verbunden. Die Höhe des Türdrückers des zweiten Schlosses ist so angeordnet, dass Aufsichtspersonen den Türdrücker betätigen können, um die Tür zu öffnen. Kinder gelangen jedoch nicht an den in entsprechender Höhe montierten Türdrücker. Damit ist gewährleistet, dass die Tür von Aufsichtspersonen geöffnet werden kann, jedoch Kinder nicht unbeaufsichtigt die Tür öffnen können.

Aus der DE 10 2014 113 503 A1 ist eine Schlosseinrichtung mit einem Hauptschloss und einem oberhalb des Hauptschlosses montierten Zusatzschloss gezeigt. Die beiden Schlösser sind durch eine Betätigungsstange miteinander verbunden, sodass eine Betätigung des einen Schlosses auf das andere Schloss übertragen werden kann.

Das Dokument DE 20 2005 000 939 U1 zeigt eine Verriegelungseinrichtung mit einem Hauptschloss und zwei Zusatzverriegelungen. Durch eine mit dem Hauptschloss verbundene Zugstange werden die Zusatzverriegelungen derart gesteuert, dass diese zusammen mit dem Hauptschloss betätigt werden können, d.h. in Verriegeltstellung bzw. Offenstellung verbracht werden.

Der Erfindung liegt die Aufgabe zugrunde, eine Schlossvorrichtung zu schaffen, die eine hohe Funktionssicherheit aufweist, dabei kostengünstig herzustellen ist und für die Anwendung in Kindergärten oder ähnlichen Einrichtungen geeignet ist. Insbesondere soll die Schlossvorrichtung ein dichtes Schließen der Türen oder Fenster ermöglichen.

Diese Aufgabe wird erfindungsgemäß durch eine Schlossvorrichtung mit den Merkmalen des Anspruchs 1 gelöst.

Erfindungsgemäß wird eine Schlossvorrichtung für eine Tür oder ein Fenster eines Gebäudes, vorgeschlagen, mit einem ersten Schloss, welches wenigstens ein Riegelelement aufweist, wobei das wenigstens eine Riegelelement einen Schlossriegel und/oder eine Schlossfalle oder einen Fallenriegel umfasst, und mit einem zweiten Schloss, welches eine drückerbetätigbare Schlossnuss aufweist und wobei das zweite Schloss in eingebautem Zustand oberhalb des ersten Schlosses angeordnet ist, und mit einer Verbindungsstange oder einem Verbindungsschieber, um eine Öffnungsbewegung und/oder eine Schließbewegung des zweiten Schlosses auf das erste Schloss zu übertragen oder umgekehrt. Wesentlich dabei ist, dass das erste Schloss eine in einem ersten Schlossgehäuse verschiebbar gelagerte Schieberplatte aufweist, welche mit dem wenigstens einen Riegelelement zusammenwirkt, um dieses zwischen einer Offenstellung und Verriegeltstellung zu betätigen, und dass das zweite Schloss eine in einem zweiten Schlossgehäuse verschiebbar gelagerte Schieberplatte und wenigstens ein Riegelelement aufweist, wobei die zweite Schieberplatte mit dem wenigstens einen Riegelelement zusammenwirkt, um dieses zwischen einer Offenstellung und einer Verriegeltstellung zu betätigen oder zu schalten, und wobei das wenigstens eine Riegelelement des zweiten Schlosses einen Schlossriegel und/oder eine Schlossfalle oder einen Fallenriegel umfasst.

Vorteilhafterweise weist die Schlossvorrichtung zwei übereinander und mit Abstand zueinander angeordnete Schlösser auf, die jeweils wenigstens ein Riegelelement aufweisen. Dadurch ergibt sich eine Mehrfachverriegelung an der zu sichernden Tür, so dass diese in Schließstellung sicher verriegelt ist. Dadurch können insbesondere Undichtigkeiten an der Tür reduziert werden, wie sie bei einer Einfachverriegelung beispielsweise in Folge von Verwindungen des Türblatts auftreten. Durch die verbesserte Dichtigkeit ergeben sich zudem Vorteile im Hinblick auf Klimatisierungskosten des zu sichernden Gebäudes. Ferner wird durch das Vorsehen einer Schieberplatte eine funktionssichere Betätigung der Riegelelemente ermöglicht. Durch die Schieberplatte können beispielsweise pro Schloss mehr als ein Riegelelement vorgesehen werden. So kann beispielsweise das erste Schloss zwei Riegelelemente und auch das zweite Schloss zwei Riegelelemente umfassen.

Unter Offenstellung wird eine nicht verriegelte Stellung der Tür verstanden. In der Offenstellung sind die Riegelelemente in das Schlossgehäuse eingezogen bzw. bei einer Kippfalle oder Kreuzfalle beispielsweise weich geschaltet, d. h. nicht starr verriegelt.

Unter Verriegeltstellung wird eine verriegelte Stellung der Tür verstanden. In der Verriegeltstellung sind die Riegelelemente in das Schlossgehäuse ausgefahren, bzw. bei einer Kippfalle oder Kreuzfalle beispielsweise arretiert, d. h. gegen Kippen verriegelt.

Vorzugsweise wird unter einer Schieberplatte ein plattenförmiges Bauteil in einem Schlossgehäuse verstanden. Die Schieberplatte ist in dem Schlossgehäuse linear verschiebbar gelagert und kann zur Übertragung von Kräften und/oder Bewegungen von einem Antrieb zu einem Riegelelement dienen. Durch das Verschieben der Schieberplatte können Riegelelemente des Schlosses zwischen einer Offenstellung und einer Verriegeltstellung betätigt werden.

Vorzugsweise werden unter Riegelelemente typische Schlossriegelelemente wie beispielsweise eine Schlossfalle oder ein Schlossriegel verstanden. Der Schlossriegel kann als massives Bauteil, beispielsweise aus einem Metall ausgebildet sein. In der Offenstellung ist der Schlossriegel vollständig in das Schlossgehäuse eingezogen. In der Verriegeltstellung ragt der Schlossriegel aus dem Schlossgehäuse heraus und greift in eine Riegelaufnahme oder ein Schließblech des Türrahmens oder eines weiteren Türflügels ein, um die Tür zu verriegeln.

Vorzugsweise wird unter Schlossfalle eine schießende Falle oder eine Kippfalle oder eine Kreuzfalle verstanden.

Vorzugsweise wird unter Fallenriegel eine Schlossfalle verstanden, die starr geschaltet werden kann oder in eine Riegelposition aus dem Schlossgehäuse ausgefahren werden kann, um die Funktion eines Schlossriegels zu erfüllen.

Vorteilhafterweise kann das erste Schloss und/oder das zweite Schloss jeweils als Einsteckschloss ausgebildet sein. Die Montage der Schlossvorrichtung kann an einer Tür, die entsprechende Ausnehmungen bzw. Schlosstaschen für die beiden Schlösser aufweist, auf einfache Art und Weise vorgenommen werden.

In einer vorzugsweisen Ausgestaltung kann vorgesehen sein, dass die Verbindungsstange oder der Verbindungsschieber die Schieberplatte des ersten Schlosses mit der Schieberplatte des zweiten Schlosses verbindet. Die Verbindungsstange oder der Verbindungsschieber kann beispielsweise aus einem Rundmaterial oder einem Flachmaterial ausgebildet sein. Die Verbindungsstange oder der Verbindungsschieber kann dabei Zugkräfte und Druckkräfte zwischen dem ersten Schloss und dem zweiten Schloss übertragen.

Vorzugsweise kann vorgesehen sein, dass das erste Schloss und das zweite Schloss einen Stulp aufweisen, der durchgehend von dem ersten Schloss zu dem zweiten Schloss verläuft und das erste Schloss und das zweite Schloss haltert. Vorzugsweise lagert der Stulp die beiden Schlösser und deckt diese frontseitig ab. Somit ist die Schlossvorrichtung durch den Stulp sowohl optisch abgedeckt wie auch mechanisch gegen Verschmutzung und/oder Beschädigung geschützt.

Insbesondere kann vorgesehen sein, dass die Verbindungsstange oder der Verbindungsschieber parallel zum Stulp geführt ist und/oder an dem Stulp linear verfahrbar gelagert ist. In einer Ausgestaltung kann vorgesehen sein, dass die Schieberplatte des zweiten Schlosses einen nach unten gerichteten Fortsatz aufweist, der durch eine Öffnung des Schlossgehäuses hindurchgreift und mit der Verbindungsstange oder dem Verbindungsschieber gekoppelt ist, insbesondere, dass der Fortsatz einstückig mit der Schieberplatte ausgebildet ist. Beispielsweise kann der Fortsatz durch Formschluss mit der Verbindungsstange oder dem Verbindungsschieber verbunden sein. Beispielsweise kann die Verbindungsstange oder der Verbindungsschieber eine Ausnehmung aufweisen, in die ein entsprechend geformter Zapfen des Fortsatzes eingreift oder umgekehrt.

Beispielsweise kann vorgesehen sein, dass die Schieberplatte des ersten Schlosses einen nach oben gerichteten Anschluss aufweist, der mit der Verbindungsstange oder dem Verbindungsschieber gekoppelt ist.

Vorteilhafterweise kann vorgesehen sein, dass die Schieberplatte für das erste Schloss und die Schieberplatte für das zweite Schloss gleich ausgebildet sind. Dadurch wird die Teilevielfalt reduziert, und die Herstellkosten können verringert werden. Vorzugsweise wird unter gleich ausgebildeter Schieberplatte die Ausformung der Schieberplatte innerhalb des Schlossgehäuses verstanden. Insbesondere kann die Schieberplatte mit oder ohne den nach unten gerichtetem Fortsatz zum Koppeln der Verbindungsstange oder des Verbindungsschiebers ausgebildet sein und wird dennoch unter gleiche Schieberplatte subsummiert, sofern die Schieberplatte im Übrigen gleich ausgebildet ist

Insbesondere kann vorgesehen sein, dass das zweite Schloss eine geteilte Schlossnuss aufweist, insbesondere, um eine der Panikfunktionen Panik E, oder Panik B, oder Panik C einzustellen.

Beispielsweise kann auch vorgesehen sein, dass das erste Schloss eine geteilte Schlossnuss aufweist, insbesondere, um eine der Panikfunktionen Panik E, oder Panik B, oder Panik C einzustellen. Um sicher zu verhindern, dass beispielsweise Kinder in einem Kindergarten die Tür unbeaufsichtigt öffnen können, kann vorgesehen sein, dass die Innenseite der geteilten Schlossnuss des ersten Schlosses dauerhaft auf Freilauf geschaltet ist. Üblicherweise wir die Innenseite der Tür auf Höhe einer normalen Türbetätigung, also im Bereich von 100 cm bis 110 cm mit einem Türknauf versehen, der keine Betätigung des Türschlosses zulässt. Kinder können diesen zwar greifen aber die Tür damit nicht entriegeln. Indem die Innenseite der Schlossnuss dauerhaft auf Freilauf gestellt ist, kann an der Innenseite der Tür in üblicher Höhe auch ein Türdrücker montiert werden, der jedoch die Schlossvorrichtung nicht entriegelt, da die entsprechende Schlossnuss dauerhaft auf Freilauf geschaltet ist.

Die Schlossvorrichtung kann als selbstverriegelnde Schlossvorrichtung, insbesondere als Panikschlossvorrichtung ausgebildet sein. Dazu kann beispielsweise das erste Schloss und/oder das zweite Schloss eine Hilfsfalle aufweisen, die zusammen mit einem Federpaket die Tür, nachdem diese in Schließlage gelangt ist, durch Ausfahren der Riegelelemente sicher verriegeln. Um bei einem Notfall oder einer Panik ein sicheres Begehen der Tür und Öffnen der Tür zu ermöglichen, ist die Schlossvorrichtung paniksicher ausgestaltet und kann beispielsweise die Panikfunktionen E oder Panik B oder Panik C umsetzen.

Bei der Panikfunktion E kann die Tür durch Drücken des Türdrückers auf der Innenseite entriegelt werden. Das heißt die Riegelelemente werden in das Schlossgehäuse zurückgezogen, so dass sich die Tür durch Betätigen des Türdrückers schnell und einfach öffnen lässt. Insbesondere ohne, dass ein Schlüssel benötigt wird. Von außen weist die Tür lediglich einen Knauf auf und ist standardmäßig verschlossen. Die Tür kann von außen nur mit einem Schlüssel geöffnet werden. Die Panikfunktion E ermöglicht eine schnelle Flucht, da in einem Notfall die Tür von innen jederzeit ohne Verzögerung geöffnet werden kann. Gleichzeitig gepaart mit einer hohen Sicherheit, da die Tür von außen gut geschützt ist, und nur mit dem richtigen Schlüssel geöffnet werden kann.

Die Panikfunktion B ermöglicht ebenfalls wie bei allen Panikschlössern das Öffnen der Tür von innen jederzeit ohne Schlüssel einfach durch Betätigung des Türdrückers. Der äußere Türdrücker befindet sich normalerweise im Leerlauf. Das heißt, dass selbst wenn die Tür von innen verriegelt ist, ist sie von außen nicht einfach durch Betätigung des Drückers zu öffnen. Über den Schlüssel bzw. Schließzylinder lässt sich der Außendrücker dauerhaft aufkoppeln. Erst wenn man die Tür wieder verriegelt, verliert der äußere Drücker die Fähigkeit des Öffnens wieder. Dadurch kann die Tür dann von beiden Seiten begangen werden. Um die Tür von außen zu öffnen, ist daher ein Schlüssel erforderlich.

Bei der Panikfunktion C wird ebenfalls von innen ermöglicht, die Tür jederzeit durch Betätigung des Türdrückers zu öffnen. Von außen ist die Tür immer verschlossen und kann nur mit einem Schlüssel geöffnet werden. Der äußere Drücker befindet sich im Leerlauf und kann nicht betätigt werden. Von außen kann man die Tür nur mit einem Schlüssel öffnen. Das Schloss ist gezwungenermaßen dauerhaft verschlossen. Dadurch befindet sich der äußere Drücker im Leerlauf. Wenn man das Türschloss mit einem Schlüssel nun entriegelt und man so den äußeren Drücker aus dem Leerlauf bewegt, kann man anschließend die Tür öffnen. Um den Schlüssel abzuziehen, muss man die Tür jedoch wieder in ihre Ursprungsposition versetzen. Deshalb spricht man von einer Schließzwangsfunktion. Dadurch lassen sich hohe Sicherheitsanforderungen umsetzen, da von außen der Zutritt nur mit einem Schlüssel möglich ist.

Das Auswählen der Panikfunktion kann beispielsweise bei Installation des Schlosses durch Festlegen der Panikfunktion mittels eines Schaltelements und/oder einer Verschraubung an der Schlossnuss eingestellt werden. Es kann jedoch auch eine elektronische Kuppelfunktion vorgesehen sein, um die Schlossnuss elektronisch zu kuppeln. Beispielsweise kann vorgesehen sein, dass das erste Schloss und/oder das zweite Schloss eine elektrische Antriebsvorrichtung zum elektrischen Kuppeln oder Entkuppeln der jeweiligen Schlossnuss, oder eines Teils der jeweiligen Schlossnuss, oder einer Schlossnusshälfte der jeweiligen Schlossnuss aufweist.

Für die Realisierung eines selbstverriegelnden Panikschlosses kann vorgesehen sein, dass das erste Schloss und/oder das zweite Schloss eine Hilfsfalle aufweist, um eine Selbstverriegelung der Schlossvorrichtung zu steuern.

In einer vorteilhaften Ausgestaltung kann die Schlossvorrichtung bzw. die Schlösser der Schlossvorrichtung modular erweiterbar sein. Beispielsweise kann vorgesehen sein, dass die Schlösser wahlweise mit einem oder zwei Riegelelementen ausgestattet werden. Ebenso können die Schlösser um einen motorischen Antrieb erweitert werden. So kann vorgesehen sein, dass das erste Schloss und/oder das zweite Schloss einen mit der jeweiligen Schieberplatte zusammenwirkenden elektrischen Antriebsmotor aufweist, um die Riegelelemente motorisch angetrieben zwischen der Offenstellung und der Verriegeltstellung zu betätigen. Dadurch ist eine ferngesteuerte motorische Betätigung der Schlossvorrichtung möglich.

Eine Anwendung der erfindungsgemäßen Schlossvorrichtung ist für Kindergärten oder ähnliche Einrichtungen vorgesehen. Die erfindungsgemäße Schlossvorrichtung ermöglicht ein sicheres Verschließen der Tür und verhindert dabei wirkungsvoll, dass Kinder unbeaufsichtigt die Tür öffnen können. In einem Notfall kann die Tür von innen dennoch jederzeit geöffnet werden. Indem die erfindungsgemäße Schlossvorrichtung eine Mehrfachverriegelung aufweist, also mehr als ein Riegelelement, ergibt sich eine besonders zuverlässige und sichere Verriegelung der Tür in Schließlage. Dadurch können auch besonders dichte Türdichtungen verwendet werden, um hohe Dichtigkeit bzw.

Isolationsanforderungen zu erfüllen.

In den Figuren sind beispielhafte Ausgestaltungen der Erfindung gezeigt und nachfolgend beschrieben. Dabei zeigen:
- Fig. 1: ein schematisches Anwendungsbeispiel der erfindungsgemäßen Schlossvorrichtung an einer Innenseite der Tür;
- Fig. 2: die Außenseite der Tür;
- Fig. 3: eine schematische Seitenansicht der erfindungsgemäßen Schlossvorrichtung;
- Fig. 4: eine Frontansicht der erfindungsgemäßen Schlossvorrichtung;
- Fig. 5: eine schematische Ansicht des oberen Schlosses der Schlossvorrichtung;
- Fig. 6: eine schematische Ansicht des unteren bzw. zentralen Schlosses der Schlossvorrichtung

Die in den Figuren gezeigten Ausführungsbeispiele sind beispielhaft und sollen nicht einschränkend verstanden werden. Gleichwirkende Bauteile sind dabei mit den jeweils gleichen Referenzzeichen versehen. Für den Fachmann ist klar, dass er innerhalb des durch die Ansprüche definierten Schutzbereichs die gezeigten Merkmale abändern bzw. miteinander kombinieren kann, ohne dabei den Rahmen der Erfindung zu verlassen.

Fig. 1 zeigt eine Tür 1 in einem Gebäude. Die Tür 1 weist einen Türrahmen 11 auf, in dem ein Türblatt 12 drehbar gelagert ist. In dem Türblatt 12 ist die erfindungsgemäße Schlossvorrichtung 2 aufgenommen. Die Schlossvorrichtung 2 weist ein erstes Schloss 3 und ein oberhalb des ersten Schlosses 3 mit Abstand montiertes zweites Schloss 4 auf. Die beiden Schlösser 3 und 4 sind durch eine Verbindungsstange 22 bzw. ein Verbindungsschieber 22 miteinander verbunden. Der Verbindungsschieber 22 überträgt dabei eine Öffnungs- bzw. Schließbewegung zwischen den beiden Schlössern 3 und 4. Das obere Schloss 3 weist einen Türinnendrücker 15 auf. Der Türinnendrücker 15 ist auf der Innenseite der Tür in etwa 1,50 m bis 1,60 m Höhe über dem Boden angeordnet und ermöglicht durch Betätigung des Türdrückers jederzeit ein Öffnen der Tür 1.

Das erste Schloss 3 weist zwei Riegelelemente auf, nämlich einen Schlossriegel 37 sowie eine Schlossfalle 35. Da zweite Schloss 4 weist als Riegelelement eine Schlossfalle 44 auf. Wahlweise könnte das zweite Schloss 4 ebenfalls mit einem Schlossriegel für gesteigerte Sicherheitsanforderungen ausgestattet werden. Beide Schlösser 3 und 4 weisen eine Aufnahme für einen Schließzylinder auf. Das erste Schloss 3 und/oder das zweite Schloss 4 kann zudem einen Wechsel aufweisen, so dass das erste Schloss 3 und/oder das zweite Schloss 4 über einen Schließzylinder geöffnet werden kann.

In der Figur 2 ist die Außenseite der Tür 1 dargestellt. Von außen sind die beiden Türbänder 13 und 14 sichtbar, welche den Türflügel 12 schwenkbar an dem Türrahmen 11 haltern. An der Außenseite der Tür ist ein Türaußendrücker 16 an dem ersten Schloss 3 installiert. Der Türdrücker 16 ist auf der üblichen Betätigungshöhe, die zwischen 1 m und 1,10 m liegt angeordnet. Optional kann auch das zweite Schloss 4 mit einem Türaußendrücker versehen werden. Dieser ist jedoch nicht zwingend notwendig, da eine Betätigung der Schlosseinrichtung 2 mit dem einen Türaußendrücker 16 möglich ist. Sowohl das erste Schloss 3 wie auch das zweite Schloss 4 kann über einen Schließzylinder betätigt werden.

In den Figuren 3 und 4 ist die erfindungsgemäße Schlossvorrichtung 2 vergrößert dargestellt. Die Figur 3 zeigt dabei eine Seitenansicht der erfindungsgemäßen Schlossvorrichtung 2. In der Figur 4 ist die Frontdarstellung, d.h. der Stulp 21 dargestellt. Wie in der Fig. 3 und Fig. 4 zu sehen ist, verläuft der Stulp 21 dabei durchgehend von dem ersten Schloss 3 zu dem zweiten Schloss 4. Das erste Schloss 3 weist dabei ein Schlossgehäuse 31 auf, welches mit dem Stulp mechanisch verbunden ist. Ebenso weist das zweite Schloss 4 ein Schlossgehäuse 41 auf, welches mechanisch mit dem Stulp 21 verbunden ist. An der Rückseite des Stulps ist die Verbindungsstange 22 bzw. der Verbindungsschieber 22 angeordnet. Der Verbindungsschieber 22 verbindet das erste Schloss 3 mit dem zweiten Schloss 4.

Über den Verbindungsschieber 22 kann eine Öffnungs- bzw. Schließbewegung von dem zweiten Schloss 4 auf das erste Schloss 3 oder umgekehrt übertragen werden. Die Riegelelemente der erfindungsgemäßen Schlossvorrichtung umfassen eine Schlossfalle 44 angeordnet in dem zweiten Schloss 4 sowie eine Schlossfalle 35 und ein Schlossriegel 37 angeordnet in dem ersten Schloss 3. Ferner umfasst das erste Schloss 3 eine Hilfsfalle 36, die dazu dient, die Schlossvorrichtung 2 beim Verbringen der Tür in Schließlage selbsttätig zu verriegeln. Wie in Fig. 4 zu sehen ist, greifen die Riegelelemente, also der Schlossriegel 37, die Schlossfalle 35 und die Schlossfalle 44 durch Aussparungen des Stulps 21 hindurch. Auch die Hilfsfalle 36 greift durch eine Aussparung des Stulps 21 hindurch.

Der Schlossriegel 37 weist einen Entriegelungspin 371 auf. Dadurch ist es möglich, die erfindungsgemäße Schlossvorrichtung 2 auch bei zweiflügeligen Türen einzusetzen. Eine zweiflügelige Tür weist typischerweise einen Gangflügel und einen Standflügel auf. Die erfindungsgemäße Schlossvorrichtung 2 wird dabei im Gangflügel angeordnet. In dem Standflügel ist eine Treibriegelschlossvorrichtung vorgesehen, die Riegelschieber bzw. Fallenschieber zur Entriegelung der Aktivflügelschlösser des Gangflügels aufweist. Über den Riegelschieber des Standflügels kann der Entriegelungspin 371 betätigt werden, woraufhin der Schlossriegel 37 in das Schlossgehäuse 31 des ersten Schlosses 3 zurückgedrückt werden kann. Über die in Fig. 6 dargestellte Schieberplatte 33 wird durch die Führung des Riegels 37 in der schräg angeordneten Führungsnut 34 die Schieberplatte 33 dabei verschoben und durch diese Bewegung auch die anderen Riegelelemente, d.h. die Schlossfalle 35 sowie mittels der Verbindungsstange 22 auch die Schlossfalle 44 des zweiten Schlosses 4 zurückgezogen und der Gangflügel somit entriegelt.

Der schematische Aufbau des zweiten Schlosses 4 ist in der Fig. 5 gezeigt. Dort wurde der Übersicht halber die Schlossdecke entfernt. Im Inneren des Schlossgehäuses 41 ist, wie aus der Fig. 5 zu erkennen ist, die vertikal bewegliche Schieberplatte 43 angeordnet. Die Schieberplatte 43 weist an ihrem unteren Ende einen Fortsatz 431 auf, der aus dem Schlossgehäuse 41 herausragt. Der Fortsatz 431 ist über eine Zapfenverbindung mit der Verbindungsstange 22 bzw. dem Verbindungsschieber 22 verbunden. Dies bewirkt, dass eine Bewegung der Schieberplatte 43 auf den Verbindungsschieber 22 bzw. Verbindungsstange 22 übertragen wird und umgekehrt.

In dem Schlossgehäuse 41 ist eine geteilte Schlossnuss 42 drehbar gelagert. Die geteilte Schlossnuss 42 weist zwei Nusshälften auf, eine Innennusshälfte und eine Außennusshälfte. Über diese können unterschiedliche Panikfunktionen, beispielsweise Panikfunktion B, Panikfunktion C oder Panikfunktion E eingestellt werden.

Die Fig. 6 zeigt entsprechend eine schematische Ansicht des ersten Schlosses 3. In dem ersten Schloss 3 ist ebenfalls die Schieberplatte 33 vertikal verschiebbar gelagert. Die Schieberplatte 33 weist eine Führungsnut 34 auf, über die der Schlossriegel 37 zwischen seiner Offenstellung und seiner Verriegeltstellung verfahrbar ist. An der Oberseite weist die Schieberplatte 33 einen Zapfen auf, um die Schlossfalle 35 zwischen der Verriegeltstellung und der Offenstellung zu betätigen. Im oberen Bereich des Schlossgehäuses 31 weist die Schieberplatte 33 einen Anschluss 331 auf, der durch eine Öffnung in dem Schlossgehäuse 31 hindurchgreift und mit der Verbindungsstange 22 bzw. dem Verbindungsschieber 23 verbunden ist. Dadurch wird eine Bewegung der Verbindungsstange 22 bzw. des Verbindungsschiebers 23 auf die Schieberplatte 33 übertragen bzw. umgekehrt.

Ferner weist das erste Schloss 3 eine mit der Schieberplatte zusammenwirkenden Federantrieb auf, der in der Fig. 6 nicht dargestellt ist. Der Federantrieb wird in Offenstellung komprimiert und betätigt die Schieberplatte 33 mit Federkraft in die Verriegeltstellung. Über die Hilfsfalle 36 wird diese Verriegelungsbewegung derart gesteuert, dass die Schlossvorrichtung 2 bei Verbringen der Tür in Schließlage, nachdem die Tür in der Schließlage sicher angekommen ist, selbsttätig die Riegelelemente, insbesondere den Schlossriegel 37, verriegelt.

Ferner weist das erste Schloss 3 eine im Schlossgehäuse 31 drehbar gelagerte Schlossnuss 32 auf. Auch diese Schlossnuss 32 ist als geteilte Schlossnuss mit einer Innennusshälfte und einer Außennusshälfte ausgebildet. Die innere Hälfte der Schlossnuss 32 ist dauerhaft auf Freilauf geschaltet. An die äußere Hälfte der Schlossnuss 32 kann ein Türaußendrücker 16 angeschlossen werden. Indem die innere Seite der Schlossnuss 32 dauerhaft auf Freilauf geschaltet ist, wird wirkungsvoll verhindert, dass ein Türdrücker, der in der Schlossnuss 32 an der Innenseite montiert wird, das erste Schloss 3 bzw. die Schlossvorrichtung 2 betätigen kann. Somit wird ein sicherer Betrieb der erfindungsgemäßen Schlossvorrichtung 2 in Kindergärten und ähnlichen Einrichtungen ermöglicht.

### Bezugszeichenliste

- 1: Tür
- 11: Türrahmen
- 12: Türblatt
- 13: Türband
- 14: Türband
- 15: Türdrücker innen
- 16: Türdrücker außen
- 17: Schließzylinder

- 2: Schlossvorrichtung
- 21: Stulp
- 22: Verbindungsstange / Verbindungsschieber

- 3: erstes Schloss / Zentralschloss
- 31: Schlossgehäuse
- 32: Schlossnuss
- 33: Schieberplatte
- 331: Anschluss Schieberplatte
- 34: Führungsnut Schlossriegel
- 35: Schlossfalle, Riegelelement
- 36: Hilfsfalle
- 37: Schlossriegel, Riegelelement
- 371: Entriegelungspin

- 4: zweites Schloss
- 41: Schlossgehäuse
- 42: Schlossnuss
- 43: Schieberplatte
- 431: Fortsatz Schieberplatte
- 44: Schlossfalle, Riegelelement

## Patentansprüche

1. Schlossvorrichtung für eine Tür (1) oder ein Fenster eines Gebäudes, mit einem ersten Schloss (3), welches wenigstens ein Riegelelement (35, 37) aufweist, wobei das wenigstens eine Riegelelement (35, 37) einen Schlossriegel (37) und/oder eine Schlossfalle (35) oder einen Fallenriegel umfasst, und
mit einem zweiten Schloss (4), welches eine drückerbetätigbare Schlossnuss (42) aufweist und wobei das zweite Schloss (4) in eingebautem Zustand oberhalb des ersten Schlosses (3) angeordnet ist, und
mit einer Verbindungsstange oder einem Verbindungsschieber (22), um eine Öffnungsbewegung und/oder eine Schließbewegung des zweiten Schlosses (4) auf das erste Schloss (3) zu übertragen oder umgekehrt,
**dadurch gekennzeichnet,**
**dass** das erste Schloss (3) eine in einem ersten Schlossgehäuse (31) verschiebbar gelagerte Schieberplatte (33) aufweist, welche mit dem wenigstens einen Riegelelement (35, 37) zusammenwirkt, um dieses zwischen einer Offenstellung und Verriegeltstellung zu betätigen, und dass das zweite Schloss (4) eine in einem zweiten Schlossgehäuse (41) verschiebbar gelagerte Schieberplatte (43) und wenigstens ein Riegelelement (44) aufweist, wobei die zweite Schieberplatte (43) mit dem wenigstens einen Riegelelement (44) zusammenwirkt, um dieses zwischen einer Offenstellung und einer Verriegeltstellung zu betätigen oder zu schalten, und wobei das wenigstens eine Riegelelement (44) des zweiten Schlosses (4) einen Schlossriegel und/oder eine Schlossfalle (44) oder einen Fallenriegel umfasst.

2. Schlossvorrichtung nach Anspruch 1,
**dadurch gekennzeichnet,**
**dass** die Verbindungsstange oder der Verbindungsschieber (22) die Schieberplatte (33) des ersten Schlosses (3) mit der Schieberplatte (43) des zweiten Schlosses (4) verbindet.

3. Schlossvorrichtung nach Anspruch 1 oder 2,
**dadurch gekennzeichnet,**
**dass** das erste Schloss (3) und das zweite Schloss (4) einen Stulp (21) aufweisen, der durchgehend von dem ersten Schloss (3) zu dem zweiten Schloss (4) verläuft und das erste Schloss (3) und das zweite Schloss (4) haltert.

4. Schlossvorrichtung nach Anspruch 3,
**dadurch gekennzeichnet,**
**dass** die Verbindungsstange oder der Verbindungsschieber (22) parallel zum Stulp (21) geführt ist und/oder an dem Stulp (21) linear verfahrbar gelagert ist.

5. Schlossvorrichtung nach einem der vorhergehenden Ansprüche,
**dadurch gekennzeichnet,**
**dass** die Schieberplatte (43) des zweiten Schlosses (4) einen nach unten gerichteten Fortsatz (431) aufweist, der durch eine Öffnung des Schlossgehäuses (41) hindurchgreift und mit der Verbindungsstange oder dem Verbindungsschieber (22) gekoppelt ist, insbesondere, dass der Fortsatz (431) einstückig mit der Schieberplatte (43) ausgebildet ist.

6. Schlossvorrichtung nach einem der vorhergehenden Ansprüche,
**dadurch gekennzeichnet,**
**dass** die Schieberplatte (33) des ersten Schlosses (3) einen nach oben gerichteten Anschluss (331) aufweist, der mit der Verbindungsstange oder dem Verbindungsschieber (22) gekoppelt ist.

7. Schlossvorrichtung nach einem der vorhergehenden Ansprüche,
**dadurch gekennzeichnet,**
**dass** die Schieberplatte (33) für das erste Schloss (3) und die Schieberplatte (43) für das zweite Schloss (4) gleich ausgebildet sind.

8. Schlossvorrichtung nach einem der vorhergehenden Ansprüche,
**dadurch gekennzeichnet,**
**dass** das zweite Schloss (4) eine geteilte Schlossnuss (42) aufweist, insbesondere, um eine der Panikfunktionen Panik E, oder Panik B, oder Panik C einzustellen.

9. Schlossvorrichtung nach einem der vorhergehenden Ansprüche,
**dadurch gekennzeichnet,**
**dass** das erste Schloss (3) eine geteilte Schlossnuss (32) aufweist, insbesondere, um eine der Panikfunktionen Panik E, oder Panik B, oder Panik C einzustellen.

10. Schlossvorrichtung nach einem der vorhergehenden Ansprüche,
**dadurch gekennzeichnet,**
**dass** die Innenseite der geteilten Schlossnuss (32) des ersten Schlosses (3) dauerhaft auf Freilauf geschaltet ist.

11. Schlossvorrichtung nach einem der Ansprüche 8 bis 10,
**dadurch gekennzeichnet,**
**dass** das erste Schloss (3) und/oder das zweite Schloss (4) eine elektrische Antriebsvorrichtung zum elektrischen Kuppeln oder Entkuppeln der jeweiligen Schlossnuss (32, 42), oder eines Teils der jeweiligen Schlossnuss (32, 42), oder einer Schlossnusshälfte der jeweiligen Schlossnuss (32, 42) aufweist.

12. Schlossvorrichtung nach einem der vorhergehenden Ansprüche,
**dadurch gekennzeichnet,**
**dass** das erste Schloss (3) und/oder das zweite Schloss (4) eine Hilfsfalle (36) aufweist, um eine Selbstverriegelung der Schlossvorrichtung (2) zu steuern.

13. Schlossvorrichtung nach einem der vorhergehenden Ansprüche,
**dadurch gekennzeichnet,**
**dass** das erste Schloss (1) und/oder das zweite Schloss (4) einen mit der jeweiligen Schieberplatte (33, 43) zusammenwirkenden elektrischen Antriebsmotor aufweist, um die Riegelelemente (35, 37, 44) motorisch angetrieben zwischen der Offenstellung und der Verriegeltstellung zu betätigen.
